# EUROPÄISCHE PATENTSCHRIFT

(11) **EP 0 081 740 B1**
(45) Veröffentlichungstag und Bekanntmachung des Hinweises auf die Patenterteilung: **23.04.1986**
(21) Anmeldenummer: 82111070.7
(22) Anmeldetag: 30.11.1982
(51) Int. Cl.: A61D 1/08

(54) **Gerät zur Viehgeburtshilfe**
Veterinary obstretic instrument
Dispositif obstétrique pour animaux

(30) Priorität: 03.12.1981 DE 3147783
(43) Veröffentlichungstag der Anmeldung: 22.06.1983
(73) Patentinhaber: Weiland, Werner, D-5413 Bendorf-Sayn (DE)
(72) Erfinder: Weiland, Werner, D-5413 Bendorf-Sayn (DE)
(74) Vertreter: Quermann, Helmut, Dipl.-Ing.

## Beschreibung

Die Erfindung betrifft ein Gerät zur Viehgeburtshilfe, in Art einer gegen den Körper des Muttertieres abstützbaren Vorrichtung, mit einer mit dem Muttertier in Anlage gelangenden Ansatzstütze, einer an der dem Muttertier abgewandten Seite der Ansatzstütze mit dieser verbindbaren Stange sowie einer auf der Stange angeordneten Spannvorrichtung mit Haken zum Einhängen von Beinschlingen für das Jungtier.

Die Erfindung geht von einem Stand der Technik aus, wie er durch die DE-C- 1 133076 bekanntgeworden ist. Das dort gezeigte Gerät weist eine Ansatzstütze auf, die ihr Widerlager auf dem Muttertier findet. Die Ansatzstütze besteht im wesentlichen aus einem gebogenen Hartgummiteil oder dergleichen und weist an ihrer dem Muttertier zuzukehrenden Oberfläche eine halbkugelförmige Erhebung auf. Der Hartgummiteil selbst ist an einem Metallrohr befestigt, das quer dazu ein rohrförmiges Ansatzstück aufweist, mit dem es starr auf die Stange aufgesteckt werden kann. Beim Gebrauch des Gerätes wird die Ansatzstütze dicht unterhalb der Scheide angesetzt, unabhängig davon, ob das Muttertier steht oder liegt. Das gesamte Gerät wird dabei in einer sanften Schräge angesetzt. Die kugelförmige Erhebung in der Mitte des Hartgummiteils der Ansatzstütze ermöglicht es, das Gerät in den unteren Teil der Beckenhöhle des Muttertieres einzusetzen, ohne dass die Ansatzstütze nach unten abrutscht.

Die Gestaltung der Ansatzstütze sowie die Verbindung zwischen Ansatzstütze und Stange gemäss der bekannten Schrift birgt für das Muttertier erhebliche Verletzungsgefahren in sich, insbesondere dann, wenn das Tier während des Geburtsvorganges auf dem Boden liegt. So strebt man beispielsweise eine möglichst grosse Anlagefläche der Ansatzstütze am Muttertier an. Liegt das Muttertier auf dem Boden, kann es durchaus vorkommen, dass das entsprechende Ende der Ansatzstütze auf dem Boden aufliegt und somit die kugelförmige Erhebung der Ansatzstütze nicht in den unteren Teil der Beckenhöhle des Tieres eingesetzt werden kann. Dies ist jedoch eine unabdingbare Voraussetzung für die Betätigung der auf der Stange angebrachten Spannvorrichtung. Ohne diese Voraussetzung wäre das Muttertier erheblichen Verletzungsgefahren ausgesetzt.

Dadurch, dass die Ansatzstütze mit der Stange starr verbunden ist, werden sämtliche Bewegungen der Stange direkt mit auf die Ansatzstütze übertragen. Bei betätigter Spannvorrichtung führen Bewegungen der Stange zu einem ungleichmässigen Anliegen der Ansatzstütze am Muttertier und somit zu ungleichmässiger Belastung der Beckenhöhle. Ein Bewegen der Stange kann beispielsweise dann von Nöten sein, wenn das Tier am Boden liegt, die Stange mit derem dem Tier abgewandten Ende zum Boden geneigt ist und infolge mangelnder Zugänglichkeit der Spannvorrichtung in dieser Position die Stange in eine ungefähr horizontale Stellung gebracht werden muss.

Ein Gerät der genannten Art ist ferner aus der FR-A- 635 021 bekannt. Dieses unterscheidet sich von dem Gerät nach der DE-C-1 133 076 im wesentlichen nur durch die U-förmige Ausgestaltung der Ansatzstütze. Die freien Schenkel der Ansatzstütze sind mit Ausnehmungen versehen, wobei durch die Ausnehmungen ein Haltegurt geführt ist, der beim Einsatz des Gerätes zur Viehgeburtshilfe auf dem Rücken des Muttertieres zu liegen kommt und damit verhindert, dass die Ansatzstütze mit der Stange nach unten abrutschen kann. Aufgrund der entsprechenden Gestaltung weist dieses Gerät die gleichen Nachteile auf, wie das Gerät nach der DE-C-1 133076.

Aus der Veröffentlichung DE-B-579 039 ist ein Gerät zur Viehgeburtshilfe bekannt, bei dem zwei Stangen eine mit dieser schwenkbar verbundene Ansatzstütze aufweisen. Die Ansatzstütze besteht aus zwei flächigen Schenkeln, beim Einsatz des Gerätes verläuft ein Schenkel senkrecht und liegt am Hinterbacken des Tieres an, der andere Schenkel verläuft waagrecht und liegt auf dem Rücken des Tieres auf. Die freien Enden der Stangen sind mittels Gelenken mit der Ansatzstütze verbunden, so dass diese frei nach oben und unten geschwenkt werden kann.

Das letztgenannte Gerät weist den Nachteil auf, dass es viel zu umständlich zu handhaben ist und demzufolge kaum als effektives Gerät zur Viehgeburtshilfe brauchbar ist. So besteht das Gerät aus einer Vielzahl von Einzelteilen, d.h. einem Wagen, zwei Stangen, der kompliziert gestalteten Ansatzstütze, was zwangsläufig ein hohes Gewicht des Gerätes bedingt und somit dessen Handhabung erschwert. Hinzu kommt, dass die zwei Stangen infolge ihrer beabstandeten Anordnung einen erhöhten Platzbedarf erfordern. Gerade bei der Viehgeburtshilfe ist aber darauf zu achten, dass die zum Einsatz kommenden Geräte wenig Platz benötigen, damit die Ansatzstütze bei den unterschiedlichsten Lagen des Tieres definiert an dieses ansetzbar ist. Zusätzlich erschwert die frei verschwenkbare Ansatzstütze das Ansetzen des Gerätes. Zu dem Zeitpunkt, an dem die Ansatzstütze definiert am Hinterbacken bzw. dem Rücken des Tieres an- bzw. aufliegt, wird sie immer wieder nach unten klappen. Es ist somit davon auszugehen, dass eine einzige Person das Gerät nicht handhaben kann und zudem durch die starre Ausbildung des Gerätes, insbesondere durch die Ausbildung des Wagens und der beiden Stangen bedingt, Verletzungen des Muttertieres unterhalb der Scheide nicht auszuschliessen sein werden.

Es ist Aufgabe der Erfindung, ein Gerät zur Viehgeburtshilfe in Art einer gegen den Körper des Muttertieres abstützbaren Vorrichtung zu schaffen, das einfach zu handhaben ist und mit dem während des Geburtsvorganges Verletzungen des Muttertieres unterhalb der Scheide aufgrund der direkten Einwirkung des Gerätes vermieden werden.

Gelöst wird die Aufgabe dadurch, dass die Ansatzstütze an einem Ende der Stange in dieser um die Längsachse der Ansatzstütze schwenkbar gelagert ist, die Ansatzstütze parallel zur deren Längsachse einen in der Ansatzstütze gelagerten Bolzen und die Stange senkrecht zu deren Längsachse eine Bohrung aufweist und der Bolzen der Ansatzstütze die Bohrung der Stange durchsetzt und die Stange in einer Position senkrecht zur der mit dem Muttertier in Anlage gelangenden Anla- gefläche in derAnsatzstütze einrastet.

Durch die nicht starre Verbindung der Ansatzstütze und der Stange ist gewährleistet, dass die Ansatzstütze des erfindungsgemässen Gerätes zur Viehgeburtshilfe immer in die definierte Position im unteren Teil der Beckenhöhle des Muttertieres einsetzbar ist. Nur in dieser Position können während des Geburtsverlaufs Beckenschwierigkeiten umgangen werden. Andererseits ist dem Geburtshelfer aufgrund der Lagerung der Ansatzstütze in der Stange möglich, die Stange derart zur Ansatzstütze zu verschwenken, dass ihm ein einfaches Arbeiten während des Geburtsvorganges möglich ist. Da die Stange bezüglich der Ansatzstütze nur um eine Achse schwenkbar ist, ist gewährleistet, dass die Stange durch die Ansatzstütze definiert geführt ist und somit der Geburtshelfer kein besonderes Augenmerk auf die Position bzw. die Führung der Stange richten muss. Er kan sein ganzes Augenmerk auf das Muttertier sowie den Spannvorgang richten. Da die Stange in einer Position senkrecht zu der am Muttertier in Anlage gelangenden Anlagefläche in der Ansatzstütze einrastet, ergibt sich eine einfache Handhabung des Gerätes. Ist ein Verschwenken der Stange zum Erreichen einer optimalen Arbeitsposition überflüssig, verbleibt die Stange in der eingerasteten Position und wird nur wenn nötig aus dieser Position verschwenkt.

Gemäss einer besonderen Ausführungsform der Erfindung ist vorgesehen, dass die Ansatzstütze ein dem entsprechenden Ende der Stange zugewandtes Rastelement in Form einer gegen die Kraft einer Feder verschiebbaren Kugel aufweist. Ohne die Einleitung eines Momentes ergibt sich somit in der eingerasteten Position eine feste Verbindung zwischen Stange und Ansatzstütze. Infolge davon ist eine einfachere Handhabung des Gerätes, beispielsweise dann, wenn ein Verschwenken der Stange zur Erreichung einer optimalen Arbeitsposition überflüssig ist oder dann, wenn das Gerät an das Muttertier angelegt werden soll. In diesem Fall wäre ein Abklappen der Ansatzstütze relativ zur Stange hinderlich.

Es ist vorgesehen, dass die Stange aus der eingerasteten Position jeweils um einen Winkel von 30° schwenkbar ist. Dieser Winkel entspricht in etwa einer Position der Stange, die nötig ist, um ein sicheres Betätigen der Spannvorrichtung auch dann zu gewährleisten, wenn das Muttertier am Boden liegt. Ein grösserer Winkel würde hingegen dazu führen, dass bei gespannten Beinschlingen aufgrund deren Zugwinkel vom Geburtshelfer eine zu grosse Kraft zum Halten der Stange aufgebracht werden müsste. Ausserdem wäre die Gefahr, dass die Ansatzstütze am Muttertier abrutscht gross.

Eine besondere Ausführungsform der Erfindung sieht vor, dass die Ansatzstütze über deren Stirnflächen hinaus gegen die Kraft von Federn versehiebliehe, aber drehfest angeordnete Abstandshalter aufweist, die an deren der Ansatzstütze abgewandten Enden Zungen zur Anlage an den Seitenflächen des Muttertieres aufweisen. Die genannte Anordnung ermöglicht es, die Ansatzstütze in deren Längserstreckung relativ kurz, das h-eisstenicht über die Seitenflächen des Muttertieres reichend zu gestalten. Auf diese Weise kann selbst dann, wenn das Muttertier während des Geburtsvorganges auf dem Boden liegt, das dem Boden zugewandte Ende der Ansatzstütze nicht auf dem Boden aufliegen. Ein Verschieben der Ansatzstütze ist somit ausgeschlossen, die Verletzungsgefahr für das Muttertier wesentlich herabgesetzt. Die an der Ansatzstütze angeordneten, gegen die Kraft von Federn nach aussen verschiebbaren Abstandshalter mit den Zungen gewährleisten die Einhaltung der gewünschten Position der Ansatzstütze. Dies selbst dann, wenn durch die Stange in die Ansatzstütze in deren Längsrichtung wirkende Kräfte eingeleitet werden.

Um der Ansatzstütze am Muttertier zusätzlichen Halt zu geben, insbesondere dann, wenn das Tier während des Geburtsvorganges steht, ist vorgesehen, dass die Zungen an deren freien Enden Haltegurte aufnehmen. Die Haltegurte durchsetzen entsprechende Ausnehmungen in den Zungen und werden über den Rücken des Muttertieres geführt.

Eine besonders vorteilhafte Ausführungsform der Erfindung ist in der Beschreibung der Figuren und in den abhängigen Ansprüchen dargestellt. In den Figuren 1 und 2 ist die Erfindung an einer Ausführungsform beispielsweise dargestellt.

Fig. 1 zeigt eine Aufsicht des erfindungsgemässen Gerätes zur Viehgeburtshilfe, teilweise im Schnitt und

Fig. 2 eine Seitenansicht.

Das erfindungsgemässe Gerät zur Viehgeburtshilfe besteht im wesentlichen aus der gegen den Körper des Muttertieres abstützbaren Ansatzstütze 1, der an der dem Muttertier abgewandten Seite der Ansatzstütze 1 mit dieser verbundenen Stange 2, sowie der auf der Stange 2 angeordneten Spannvorrichtung 3 mit den beiden Haken 4 zum Einhängen von nicht dargestellten Beinschlingen für das Jungtier.

Zum Halten des Gerätes dienen der an dem der Ansatzstütze 1 abgewandten Ende der Stange 2 angeordnete Handgriff 5 sowie der Handgriff 6 der Spannvorrichtung 3. Die Spannvorrichtung 3 als solche ist nicht erfindungswesentlich und deshalb nicht beschrieben.

Die dem Muttertier zuzuwendende Fläche der Ansatzstütze 1 ist, wie aus Fig. 1 ersichtlich, als stumpfer Keil ausgebildet. Die sich in der Mitte der Ansatzstütze 1 aufgrund der Keilform ergebende Erhebung dient dem Zweck, das Gerät definiert in den unteren Teil der Beckenhöhle des Muttertieres einsetzen zu können. Die Ansatzstütze 1 als solche besteht aus einem, entsprechend der Gesamtform der Ansatzstütze 1 gestalteten Aufnahmeteil 7, welches im Bereich der dem Muttertier zuzuwendenden Fläche sowie an dessen Stirnflächen eine Ummantelung 8 aus Hartgummi aufweist. Die dem Muttertier zuzuwendende Oberfläche der Ummantelung 8 zeichnet sich dabei durch eine gewellte Oberfläche aus. Dies soll verhindern, dass die Ansatzstütze 1 am Muttertier nach unten rutschen kann.

Die dem Muttertier abgewandte Fläche der Ansatzstütze 1 weist in deren Mitte eine Ausnehmung 9 auf. Begrenzt wird die Ausnehmung 9 an deren Seiten durch vier Rippen 10, von denen zwei Rippen in der Fig. 1 dargestellt sind. Die anderen beiden Rippen verlaufen senkrecht zu den erstgenannten Rippen und verbinden diese. Die in Fig. 1 sichtbaren Rippen 10 weisen je eine Bohrung 11 auf. Ein durch diese Bohrung 11 gesteckter und mit Hilfe eines Splintes 13 gesicherter Bolzen 12 durchsetzt eine entsprechende Bohrung der Stange 2.

Das Aufnahmeteil 7 weist im Bereich der Erhebung eine Arretiervorrichtung 14 auf. Diese besteht aus einer mit einer Bohrung 15 versehenen Kugel 16, welche durch die Einwirkung einer sich am Boden des Aufnahmeteils 7 abstützenden Feder 17 in eine entsprechende Ausnehmung 18 des der Ansatzstütze 1 zugewandten Endes der Stange 2 eingreift.

In den Figuren ist die arretierte Position der Stange 2 dargestellt. Der Abstand der beiden in der Fig. 1 nicht ersichtlichen Rippen 10 voneinander ist derart bemessen, dass eine Schwenkbarkeit der Stange 2 in der Ausnehmung 9 bis zu einem ungefähren Winkel von jeweils 30° aus der eingerasteten Position möglich ist. In der verschwenkten Position verhindert ein in die Ausnehmung 9 gepresstes Lochplättchen 19, dass die Kugel 16 durch die Feder 17 zu weit vom Boden des Aufnahmeteils 7 weggedrückt wird.

An den Stirnflächen der Ansatzstütze 1 befinden sich Ausnehmungen 20 mit quadratischem Querschnitt. Diese werden von Abstandshaltern 22 mit entsprechendem Querschnitt durchsetzt. Es entsteht somit zwischen den Ausnehmungen 20 und den Abstandshaltern 22 eine drehfeste Verbindung. Die Abstandshalter 22 weisen senkrecht zu diesen angeordnete Zungen 23 auf, welche der Anlage an den Seitenflächen des Muttertieres dienen. An den freien Enden der Zungen 23 sind Ausnehmungen 24 angeordnet, welche Haltegurte 25 aufnehmen.

Die Ansatzstütze 1 hat nur eine solche Längserstreckung, anders ausgedrückt nur eine solche Anlagefläche, wie dies für eine sichere Handhabung des Gerätes nötig ist. Die zusätzliche seitliche Führung der Ansatzstütze 1 erfolgt über die Zungen 23 mit den Abstandshaltern 22. Wie aus der Figur 1 ersichtlich, weisen die Abstandshalter 22 mit Splinten 26 gesicherte Anschläge 27 auf, zwischen denen sich Federn 21 befinden. Beim Fehlen von Kräften, welche die Zungen 23 auseinanderdrücken, befinden sich die Abstandshalter 22 in der in Fig. 1 dargestellten Position. Um das Gerät an das Muttertier anzusetzen ist es nötig, die Zungen 23 gegen die Kraft der Federn 21 nach aussen zu verschieben. Bei Wegfall der äusseren Krafteinwirkung liegen die Zungen 23 dann an den Seiten des Tieres an. Es ist dadurch gewährleistet, dass das Gerät beim Arbeiten fest am Tier anliegt, dies zudem, da die Ansatzstütze ausserdem noch mit Hilfe der die Zungen 23 durchsetzenden Haltegurte 25 gesichert ist. Schliesslich ermöglichen die federbeaufschlagten Abstandshalter 22, dass das erfindungsgemässe Gerät bei Tieren unterschiedlicher Breite anwendbar ist.

## Patentansprüche

1. Gerät zur Viehgeburtshilfe in Art einer gegen den Körper des Muttertieres abstützbaren Vorrichtung, mit einer mit dem Muttertier in Anlage gelangenden Ansatzstütze (1), einer an der dem Muttertier abgewandten Seite der Ansatzstütze (1) mit dieser verbindbaren Stange (2) sowie einer auf der Stange (2) angeordneten Spannvorrichtung (3, 4, 6) mit Haken (4) zum Einhängen von Beinschlingen für das Jungtier, gekennzeichnet durch folgende Merkmale:
- die Ansatzstütze (1) ist an einem Ende der Stange (2) in dieser um die Längsachse der Ansatzstütze (1) schwenkbar gelagert,
- die Ansatzstütze (1) weist parallel zu deren Längsachse einen in der Ansatzstütze (1) gelagerten Bolzen (12), und die Stange (2) senkrecht zu deren Längsachse eine Bohrung auf und der Bolzen (12) der Ansatzstütze (1) durchsetzt die Bohrung der Stange (2),
- die Stange (2) rastet in einer Position senkrecht zu der mit dem Muttertier in Anlage gelangenden Anlagefläche in der Ansatzstütze (1) ein.

2. Gerät nach Anspruch 1, dadurch gekennzeichnet, dass die Ansatzstütze (1) ein dem entsprechenden Ende der Stange (2) zugewandtes Rastelement in Form einer gegen die Kraft einer Feder (17) verschiebbaren Kugel (16) aufweist.

3. Gerät nach Anspruch 1 oder 2, dadurch gekennzeichnet, dass die Stange (2) aus der eingerasteten Position jeweils um einen Winkel von 30° schwenkbar ist.

4. Gerät nach einem oder mehreren der Ansprüche 1 bis 6, dadurch gekennzeichnet, dass die Ansatzstütze (1) über deren Stirnflächen hinaus gegen die Kraft von Federn (21) verschiebliche, aber drehfest angeordnete Abstandshalter (22) aufweist, die an deren Ansatzstütze (1) abgewandten Enden Zungen (23) zur Anlage an den Seitenflächen des Muttertieres aufweisen.

5. Gerät nach Anspruch 4, dadurch gekennzeichnet, dass die Zungen (23) an deren freien Enden Haltegurte (25) aufnehmen.

## Revendications

1. Appareil pour aider la mise bas du bétail, du type d'un dispositif pouvant s'appuyer contre le corps de la mère, comportant un appui en bout (1 ) qui vient en appui contre le corps de la mère, une tige (2) qui peut se relier à l'appui en bout (1), côté opposé au corps de la mère, ainsi qu'un dispositif tendeur (3, 4, 6) disposé sur la tige (2) et muni de crochets pour accrocher des élingues pour les pattes du jeune animal, caractérisé par les caractéristiques suivantes;
- l'appui en bout (1) est logé dans la tige (2), à une extrémité de cette tige et avec possibilité de pivotement autour de l'axe longitudinal de l'appui en bout (1),
- l'appui en bout (1 ) présente parallèlement à son axe longitudinal une goupille (12) qui porte dans l'appui en bout (1 ) et la tige (2) présente perpendiculairement à son axe longitudinal un perçage et la goupille (12) de l'appui en bout (1 ) traverse le perçage de la tige (2),
- la tige (2) se crante dans l'appui en bout (1) dans une position perpendiculaire à la surface d'appui qui vient en appui contre le corps de la mère.

2. Appareil selon la revendication 1, caractérisé en ce que l'appui en bout (1 ) présente, du côté de l'extrémité correspondante de la tige (2), un élément de crantage sous forme d'une bille (16) qui peut coulisser contre la force d'un ressort (17).

3. Appareil selon la revendication 1 ou la revendication 2, caractérisé en ce que la tige (2) peut pivoter respectivement d'un angle de 30° à partir de la position crantée.

4. Appareil selon une ou plusieurs des revendications 1 à 3, caractérisé en ce que l'appui en bout (1 ) présente des butées à écartement (22) qui peuvent coulisser au-delà de ses surfaces frontales, contre la force de ressort (21), mais qui ne peuvent pas tourner et qui présentent, à leurs extrémités opposées à l'appui en bout (1), des lames (23) pour venir en appui contre les flancs de la mère.

5. Appareil selon la revendication 4, caractérisé en ce que les lames (23) reçoivent à leurs extrémités libres des sangles de retenue (25).

## Claims

1. Appliance for assisting with the birth of cattle, in the manner of a device adapted to bear against the mother animal's body, with a support attachment (1) which comes into contact with the mother animal, a bar (2) connectable to the support attachment (1) at that side of the latter which is remote from the mother animal, and also a clamping device (3, 4, 6) arranged on the bar (2) and comprising hooks (4) on which leg slings for the young animal can be hung, characterised by the following features:
- the support attachment (1) is mounted on one end of the bar (2) to be pivotably movable therein about the longitudinal axis of the support attachment (1),
- the support attachment (1) comprises parallel to its longitudinal axis a pin (12) mounted in the support attachment (1), and the bar (2) has a bore at right angles to its longitudinal axis, and the pin (12) of the support attachment (1) extends through the bore of the bar (2),
- the bar (2) locks into the support attachment
(1) in a position at right angles to the abutment surface which contacts the mother animal.

2. Appliance according to claim 1, characterised in that the support attachment (1) has a locking element in the form of a ball (16) displaceable in opposition to the force of a spring (17), said element facing towards the corresponding end of the bar (2).

3. Appliance according to claim 1 or 2, characterised in that the bar (2) is pivotably movable out of the locked position through an angle of 30° in each case.

4. Appliance according to one or more of claims 1 to 6, characterised in that the support attachment (1) comprises spacer elements (22) which are displaceable beyond its end faces in opposition to the force of springs (21 ) but are arranged to be fast against relative rotation, and which comprise, at their ends remote from the support attachment (1), tongues (23) for abutment against the sides of the mother animal.

5. Appliance according to claim 4, characterised in that the tongues (23) at their free ends accommodate holding straps (25).
